# EUROPÄISCHE PATENTSCHRIFT

(11) **EP 0 476 406 B1**
(45) Veröffentlichungstag und Bekanntmachung des Hinweises auf die Patenterteilung: **04.01.1995**
(21) Anmeldenummer: 91114722.1
(22) Anmeldetag: 02.09.1991
(51) Int. Cl.: D01H 1/06, D01H 1/244

(54) **Vorrichtung zum Spinnen eines echtgedrehten Garnes mittels einer Spindel und einer Glocke und Verfahren zum Spinnen mit einer solchen Vorrichtung**
Device for spinning a yarn with real twist by means of a spindle and a cap, and method of spinning with such a device
Dispositif pour le filage d'un fil avec torsion réelle par une broche et une cloche, et procédé de filage avec un tel dispositif

(30) Priorität: 18.09.1990 CH 3021/90
(43) Veröffentlichungstag der Anmeldung: 25.03.1992
(73) Patentinhaber: MASCHINENFABRIK RIETER AG, CH-8406 Winterthur (CH)
(72) Erfinder: Busch, Rainer, CH-8307 Effretikon (CH); Uhliarik, Jan, CH-8404 Winterthur (CH)

(56) Entgegenhaltungen:
- EP-A- 0 319 783
- DE-A- 1 435 344

## Beschreibung

Die Erfindung betrifft eine Vorrichtung zum Spinnen eines echtgedrehten Garnes mittels einer Spindel und einer Glocke nach dem Oberbegriff des Anspruches 1.

Es ist bei Glockenspinnvorrichtungen seit längerer Zeit bekannt, dass die Aufwindung des gesponnenen Fadens mit einer periodisch ändernden Fadenspannung geschieht. Dazu hat man verschiedene neue Lösungen zur Behebung dieses Problems vorgeschlagen. Unter anderem ist aus EP-A-0 319 783 bekannt, Einzelmotoren für sowohl die Spindel als auch die Glocke zu verwenden, die je mit einer gemeinsamen Frequenzsteuereinrichtung verbunden sind. Die Drehzahl der Spindeln wird bestimmt durch den Schnittpunkt der Drehmomentkennlinie des Einzelmotors und der Lastmomentkennlinie der Spindel. Die Drehmomentkennlinie des Einzelmotors für die Glocke ist hingegen mit einer sogenannten "weichen" Drehmomentkennlinie ausgelegt, d.h. mit einer Kennlinie mit sehr viel flacherer Neigung. Der Schnittpunkt mit der Lastkennlinie der Glocke bestimmt dann die Drehzahl der Glocke. Mittels eines Schaltelementes können ein einstellbarer Widerstand und eine einstellbare Spule zugeschaltet werden, so dass die Drehmomentkennlinie des Einzelmotors der Glocke geringfügig geändert werden kann. Die Antriebe sind vorgesehen, um besonders feine und wenig zugfeste Fäden mit der Glockenspinnvorrichtung spinnen zu können. Ferner ist es beim Spinnen von Garnen mit ausreichender Reissfestigkeit vorgesehen, mit dieser Einrichtung, beim Beenden des Spinnens die Glocke abzubremsen, damit die Fadenspannung nicht zu stark abfällt.

Mit der obenerwähnten Vorrichtung ist zwar eine bestimmte Einstellung der Differenz zwischen Glockendrehzahl und Spindeldrehzahl möglich, jedoch lässt sich nicht jede beliebige Differenz damit einstellen. Eine gezielte Einstellung der Fadenspannung für ein beliebiges mit der Glockenspinnvorrichtung gesponnenes Garn ist daher nicht möglich.

Es ist nun Aufgabe der vorliegenden Erfindung, eine Vorrichtung zum Spinnen eines echtgedrehten Garnes mittels einer Spindel und einer Glocke zu bilden, die ermöglicht, die Fadenspannung in Abhängigkeit einer vorgegebenen Garnnummer in engen Grenzen konstant zu halten, auch während die Glocke beschleunigt oder abgebremst wird.

Diese Aufgabe wird durch die Merkmale des Anspruches 1 gelöst.

Die erfindungsgemässe Vorrichtung hat den grossen Vorteil, dass fast jeder beliebige Punkt im ersten Quadrant des Koordinatensystems Drehmoment-Drehzahl erreichbar ist. Dies gilt sowohl für die Drehzahl der Glocke als auch für die Drehzahl der Spindel. Damit ist fast jedes beliebige Antriebsmoment dieser beiden Drehzahlen einstellbar. Diese Möglichkeit der fast beliebigen Einstellbarkeit der Drehzahlen, z.B. über das Statorfeld bei einem Asynchronmotor, lässt ein Konstanthalten der Fadenspannung für eine bestimmte Garnnummer in sehr engen Grenzen zu. Durch die Berücksichtigung der Hubbewegung der Spindel können sogar die durch die verschiedenen Aufwindedurchmesser des Kopses verursachte Unterschiede in der Fadenspannung weitgehend ausgeglichen werden. Diese Vorteile lassen sich mit einem geeigneten Höhenmessgerät und zugehörigen Messwandler erzielen. Als Höhenmessgerät haben sich vor allem solche mit einem kapazitiven oder induktiven Messgeber bewährt. Es können jedoch auch digitale Messgeber z.B. mit Licht emittierenden Dioden und Photozellen angewendet werden.

Weitere Vorteile der Erfindung ergeben sich aus der nachfolgenden Beschreibung. Dort wird die Erfindung anhand eines in der Zeichnung beschriebenen Beispieles näher erläutert. Es zeigt:
- Fig. 1: eine schematische Darstellung einer Glockenspinnvorrichtung mit zwei Einzelmotoren, und
- Fig. 2: ein Diagramm zwischen dem Drehmoment und der Drehzahl für die Spindel und für die Glocke.

In Fig. 1 ist eine Glockenspinnvorrichtung dargestellt, mit einer Spindel 1, welche einen Kops 2 trägt. Dieser Kops 2 ist von einer Glocke 3 umgeben und wird in der bekannten Art von Lieferwalzen 4 mit einem Faden mit der Liefergeschwindigkeit V beliefert, siehe z.B. EP-A 0 225 660. Die Spindel 1 ist mit einem Einzelmotor 5 angetrieben, und die Glocke 3 mit einem Einzelmotor 6. Die Einzelmotoren 5 und 6 sind mit Frequenzumrichtern 7 und 8 verbunden, die je aufgrund eines von einer programmierbaren Steuereinheit 9 übermittelten Gleichstromsignals eine unterschiedliche Frequenz f₁ oder f₂ bilden, wodurch die Einzelmotoren mit unterschiedlichen Drehzahlen angetrieben werden. Für diese Art der Frequenzsteuerung haben sich vor allem Asynchronmotoren bewährt. Mit dem Einzelmotor der Spindel ist ein Hubmechanismus 10 verbunden, der für das Spinnen erforderlichen Hub sorgt. Die jeweilige Höhe des Hubmechanismus 10 wird mit einem Höhenmessgerät 11 gemessen. Symbolisch ist dieses Messgerät 11 durch eine Messlatte 12 und einen Messwandler 13 dargestellt. In der Praxis haben sich die induktive oder kapazitive Verschiebungsmessung bewährt, wie sie z.B aus dem Buch "Dubbel - Taschenbuch für Maschinenbau", 16. Auflage, Seite V24 bekannt sind. Es können jedoch Inkrementalgeber verwendet werden, die beispielsweise auf der Basis von lichtemittierenden Dioden und Photozellen ausgebildet sind.

Die Einstellung der Fadenspannung lässt sich durch den Schlupf des Einzelmotors 6 der Glocke nun gemäss der Formel
für eine bestimmte Garnnummer genau einstellen, wobei:
- C =: Schlupfkonstante des Einzelmotors der Glocke
- K =: Parameter der Fadenspannung
- n_{G}' =: Drehzahl im Statorfeld des Einzelmotors der Glocke
- n_{S}' =: Drehzahl im Statorfeld des Einzelmotors der Spindel
- V =: Liefergeschwindigkeit des Fadens
- d =: Aufwindedurchmesser der Spule
und wobei der Parameter K durch Veränderung der Drehzahlen n'_{S} und n'_{G} oder der entsprechenden Frequenzen f₁ und f₂ an den Frequenzumrichtern 7 und 8 einstellbar ist. Dabei ist der Parameter K im wesentlichen eine Funktion der Garnnummer in tex und des Durchmessers d.

Die Schlupfkonstante C ist abhängig vom TYP des Einzelmotors 6 und liegt im Bereich von 1,005 bis 1,025. Sie beträgt beispielsweise für den Asynchromotor vom Typ EV 40-20 der Firma KaVo Elektrotechnisches Werk GmbH, D-7970 Leutkirch im Allgäu mit einer maximalen Leistung von 100 Watt etwa 1.01. Die geringeren Schwankungen können dabei mittels des vorgeschriebenen Höhenmessgerätes ausgeglichen werden.

Die in Fig. 2 dargestellten Kennlinien des Einzelmotors für die Glocke m₁, m₂ und m₃ lassen sich über den Parameter K, d.h. über die Frequenzen f₁ und f₂, einstellen. Die effektive Drehzahl n_{G} der Glocke wird durch die Formel
bestimmt und ist um den durch den Schlupf verursachten Faktor C geringer als die Drehzahl n_{G}' des Statorfeldes. Der Schlupf für die Spindel beträgt höchstens etwa 1 bis 2% und ist deshalb für die gemachten Ueberlegungen von untergeordneter Bedeutung, d.h. n_{S} ≈ n_{S}'. Die Liefergeschwindigkeit V hängt von der Garnnummer in tex und von der Spindeldrehzahl n_{S} ab. Für eine bestimmte Fadenspannung ergeben sich dann die Lastkennlinien 1₁, 1₂ oder 1₃. Die Drehzahl der Glocke ist für die dargestellten Drehmomentkennlinien und die dargestellten Lastkennlinien jeweils gleich. Da der Schlupf des als Asynchronmotor ausgebildeten Einzelmotors sich nach den obigen Gesetzmässigkeiten verändert, lässt sich die Fadenspannung des gebildeten Garns für jede Garnnummer beliebig einstellen. Die an die Frequenzumrichter 7 und 8 abgegebene Gleichspannungssignale sind nun nach einem bestimmten Programm von der programmierten Steuereinheit vorbestimmt.

Ferner ist der Hubmechanismus 10 in der Regel als Spindelbank in der bei Ringspinnmaschinen bekannten Art vorgesehen. Mittels der vorbeschriebenen Höhenmessung lässt sich der jeweilige Aufwindedurchmesser d des Kopses 2 ermitteln, und anhand davon lassen sich mit der programmierbaren Steuereinheit 9 die noch verbleibenden periodischen Aenderungen der Fadenspannung, welche durch die Hubbewegung verursacht werden, weitgehend ausgleichen. Der Hubmechanismus 10 kann jedoch auch den Glocken 3 der Spinnmaschine zugeordnet sein, wobei dann die Spindel 1 ortsfest mit der Spinnmaschine bleiben.

Obwohl die Asynchronmotoren sich für die beschriebene Vorrichtung besonders eignen, können auch andere frequenzgesteuerte Motoren wie Synchronmotoren verwendet werden, wobei in diesem Fall kein Schlupf vorhanden ist (C = 1).

## Patentansprüche

1. Vorrichtung zum Spinnen eines echtgedrehten Garnes mittels einer Spindel (1) und einer Glocke (3), die beide je von einem Einzelmotor (5, 6) angetrieben und über eine Spannungsfrequenz in ihrer Drehgeschwindigkeit steuerbar sind, dadurch gekennzeichnet, dass dem Einzelmotor (5) der Spindel und dem Einzelmotor (6) der Glocke je ein Frequenzumrichter (7, 8) zugeordnet ist, und die beiden Frequenzumrichter (7, 8) mit einer gemeinsamen, programmierbaren Steuereinheit (9) verbunden sind, so dass zur Einstellung der gewünschten Fadenspannung die Drehzahl der Spindel (1) und die Drehzahl der Glocke (3) unabhängig von einander und in einer beliebigen Funktion der Zeit einstellbar sind.

2. Vorrichtung nach Anspruch 1, dadurch gekennzeichnet, dass
die Einzelmotoren Asynchronmotoren sind und die Schlupfkonstante C zwischen 1,005 und 1,025, vorzugsweise um 1,01 beträgt.

3. Vorrichtung nach Anspruch 1 oder 2, dadurch gekennzeichnet, dass
der Spindel (1) ein Höhenmessgerät (11) zugeordnet ist, das die Hubbewegung der Spindel (1) registriert und über einem Messwandler (13) ein Signal an die gemeinsame Steuereinheit (9) liefert, wodurch die Drehgeschwindigkeit des Einzelmotors (8) in Abhängigkeit des Hubs des Hubmechanismus (10) steuerbar ist.

4. Vorrichtung nach Anspruch 3, dadurch gekennzeichnet, dass
das Höhenmessgerät (11) mit einem induktiven oder kapazitiven Messgeber versehen ist.

5. Vorrichtung nach Anspruch 3, dadurch gekennzeichnet, dass
das Höhenmessgerät (11) mit einem Inkremental-Messgeber versehen ist.

## Claims

1. An apparatus for spinning a real-twisted yarn by means of a spindle (1) and a cap (3), which are each driven by a single motor (5, 6) and are controllable in their speed via a voltage frequency, characterized in that a frequency converter (7, 8) is allocated both to the single motor (5) of the spindle and the single motor (6) of the cap, and that the two frequency converters (7, 8) are connected to a joint programmable control unit (9), so that the speed of the spindle (1) and the speed of the cap (3) can be set independent from one another and in any random function of time so as to set the desired yarn tension.

2. An apparatus as claimed in claim 1, characterized in that the single motors are asynchronous motors and that the slip constant C is between 1.005 and 1.025, preferably around 1.01.

3. An apparatus as claimed in claim 1 or 2, characterized in that the spindle (1) is provided with a height measuring device (11) which records the traverse of the spindle (1) and supplies via a transducer (13) a signal to the joint control unit (9), through which the speed of the single motor (8) is controllable depending on the height of stroke of the lifting mechanism (10).

4. An apparatus as claimed in claim 3, characterized in that the height measuring device (11) is provided with an inductive or capacitative encoder.

5. An apparatus as claimed in claim 3, characterized in that the height measuring device (11) is provided with an incremental encoder.

## Revendications

1. Dispositif servant à filer un fil à torsion réelle, à l'aide d'une broche (1) et d'une cloche (3) qui sont entraînées chacune par un moteur individuel (5, 6) et peuvent être modulées dans leur vitesse de rotation par un convertisseur tension-fréquence,
caractérisé par le fait
qu'un convertisseur de fréquence (7, 8) est adjoint à chaque moteur individuel (5) de broche et à chaque moteur individuel (6) de cloche, et les deux convertisseurs de fréquence (7, 8) sont reliés avec une unité d'asservissement (9) commune et programmable, de sorte que, pour le réglage de la tension désirée de fil, le nombre de tours de la broche (1) et le nombre de tours de la cloche (3) sont réglables indépendamment l'un de l'autre, et dans une fonction quelconque du temps.

2. Dispositif selon revendication 1,
caractérisé par le fait que
les moteurs individuels sont des moteurs asynchrones, et la constante de glissement C se situe entre 1,005 et 1,025, et est de préférence autour de 1,01.

3. Dispositif selon revendication 1 ou 2,
caractérisé par le fait
qu'un appareil de mesure de hauteur (11) est adjoint à la broche (1), qui enregistre le mouvement de course de la broche (1), et livre un signal a l'unité d'asservissement commune (9) via un convertisseur de mesure (13), par quoi la vitesse de rotation du moteur individuel (5) peut être dirigée en fonction de la course du mécanisme de course (10).

4. Dispositif selon revendication 3,
caractérisé par le fait que
l'appareil de mesure de hauteur (11) est pourvu d'un transmetteur de mesures inductif ou capacitif.

5. Dispositif selon revendication 3,
caractérisé par le fait que
l'appareil de mesure de hauteur (11) est pourvu d'un transmetteur de mesures incrémentiel.
